# EUROPÄISCHE PATENTSCHRIFT

(11) **EP 0 063 257 B1**
(45) Veröffentlichungstag und Bekanntmachung des Hinweises auf die Patenterteilung: **05.11.1986**
(21) Anmeldenummer: 82102539.2
(22) Anmeldetag: 26.03.1982
(51) Int. Cl.: B01F 7/30, B01F 15/00, B28C 5/16

(54) **Ringtrogzwangsmischer**
Mixer with annular vat
Mélangeur à auge annulaire

(30) Priorität: 10.04.1981 DE 3114477
(43) Veröffentlichungstag der Anmeldung: 27.10.1982
(73) Patentinhaber: Stahl, Walter, D-67361 Freisbach (DE)
(72) Erfinder: Stahl, Walter, D-67361 Freisbach (DE)
(74) Vertreter: Klose, Hans, Dipl.-Phys.

## Beschreibung

Die Erfindung bezieht sich auf einen Ringtrogzwangsmischer mit einem Mischwerksrotor, welcher von unten über eine über ein Getriebe durch einen Innenraum des Ringtroges geführte Antriebswelle und einen Antriebsmotor angetrieben wird und mindestens ein in den Ringtrog eingreifendes Mischwerkzeug aufweist, wobei wenigstens eines der Mischwerkzeuge drehbar und von der Antriebswelle über ein Zahnradgetriebe antreibbar ist.

In dem DE-U-19 67 024 ist ein Mischer beschrieben, dessen Mischwerksrotor von unten über eine Antriebswelle angetrieben wird, welche im Innenraum des Ringtroges angeordnet ist. Die Antriebswelle steht über ein Getriebe mit einem Antriebsmotor in Verbindung, wobei das Getriebegehäuse die Innenwand des Ringtroges bildet. Am oberen Ende des Getriebegehäuses ist ein Zahnrad eines Zahnradgetriebes vorgesehen, über welches wenigstens eines der Mischwerkzeuge antreibbar ist. Das genannte Zahnrad befindet sich in dem oberen Bereich des ringförmigen Mischraumes, also außerhalb des erwähnten Innenraumes. Durch das Zahnrad bzw. das Zahnradgetriebe wird somit die Höhe des Mischraumes verringert oder der Mischer muß in seiner Gesamthöhe entsprechend vergrößert werden, um für den Mischraum eine bestimmte Höhe zu erhalten. Ferner ist ein das genannte Zahnrad aufnehmendes Gehäuse erforderlich, um eine Verschmutzung oder gar eine Beschädigung des Zahnrades durch das Mischgut zu vermeiden. Schließlich ist für das Gehäuse eine Dichtungsanordnung erforderlich, um zu verhindern, daß öl oder sonstiges Schmiermittel von dem Zahnradgetriebe zu dem Mischgut im Ringtrog gelangen.

Ferner ist aus der DE-B-11 25 337 eine Mischmaschine für Baustoffe bekannt, bei welcher das Getriebe unterhalb des Ringtroges angeordnet ist. Die im Innenraum des Ringtroges angeordnete Antriebswelle ragt nach unten in das Getriebe. Die Mischwerkzeuge sind auf dem Rotor im wesentlichen starr angeordnet und ein Antrieb dieser Mischwerkzeuge zur Bewegung relativ zum Rotor erfolgt nicht. Die Troginnenwand wird durch ein Rohrstück und eine Distanzbuchse gebildet und der Rotor enthält einen topfförmigen Werkzeugträger, welcher mit dem Rohrstück eine Labyrithdichtung bildet. In dem Innenraum ist praktisch nur die Antriebswelle angeordnet und unterhalb des Ringtroges ist ein zusätzlicher Platzbedarf für das Getriebe erforderlich, wodurch die Bauhöhe der Mischmaschine entsprechend groß wird.

Der Erfindung liegt die Aufgabe zugrunde, den Ringtrogzwangsmischer deren eingangs genannten Art dahingehend weiterzubilden, daß der Innenraum des Ringtroges für das Zahnradgetriebe genutzt und eine geringe Bauhöhe erreicht wird.

Diese Aufgabe wird dadurch gelöst, daß eine Troginnenwand vorgesehen ist, welche bis an die Unterseite des Rotors reicht, daß ein Zwischenraum zwischen dem Getriebegehäuse und der Troginnenwand sowie der Unterseite vorhanden ist, in welchem Zwischenraum der Zahnkranz und das Zahnrad für das Mischwerkzeug angeordnet sind.

Der derart ausgebildete Ringtrogzwangsmischer zeichnet sich durch eine vergleichsweise geringe Bauhöhe aus, da der Zahnkranz des Zahnradgetriebes in dem genannten Zwischenraum und nicht in dem Ringtrog angeordnet ist. Es ergibt sich somit eine optimale Ausnutzung des Bauvolumens, wobei auch eine nicht unerhebliche Gewichts- und Materialersparnis erzielt wird. Durch den Einbau des Zahnkranzes und des Zahnrades im Zwischenraum kann ein hohes Auffüllniveau für das Mischgut zugelassen werden. Ferner wird aufgrund der Anordnung des Zahnkranzes in dem Zwischenraum zwischen dem Getriebegehäuse, der Troginnenwand und der Unterseite des Rotors der genannte Zahnkranz in besonders einfacher Weise gegen Verschmutzung geschützt. Das Zahnradgetriebe zum Antreiben des Mischwerkzeuges kann zusätzlich zu den im Zwischenraum angeordneten Zahnkranz im Inneren des Rotors weitere Zahnräder oder einen Riemen- oder Kettentrieb enthalten, um gegebenenfalls auch mehrere Mischwerkzeuge antreiben zu können. So kann je nach Anforderungen der Rotor mehrere feststehende und auch mehrere drehbare Mischwerkzeuge aufweisen.

In den Patentansprüchen 2 bis 5 sind zweckmäßige Weiterbildungen und Ausgestaltungen des Ringtrogzwangsmischers angegeben.

Anhand der Zeichnung wird ein Ausführungsbeispiel näher erläutert. Es zeigen:
Fig. 1 schematisch einen axialen Längsschnitt,
Fig. 2 schematisch eine Aufsicht in Blickrichtung 11 gemäß Fig. 1, wobei jedoch die Abdeckhaube abgenommen ist,
Fig. 3 einen vergrößerten Teilausschnitt in der gleichen Ebene wie Fig. 1.

In Fig. 1 ist schematisch ein axialer Längsschnitt dargestellt, in welchem ein Ringtrog 2 und ein um eine erste Achse drehbar angeordnete Rotor 6 zu erkennen ist. Der Ringtrog 2 mit seiner Abdeckhaube 8 gehört ebenso wie ein elektrischer Antriebsmotor 10 zum Untergestell 12. Der elektrische Antriebsmotor 10 steht über eine Gelenkwelle 14 mit einem Getriebe, dessen Getriebegehäuse 16 dargestellt ist, in Verbindung. Das Getriebegehäuse 16 ist in den Innenraum des Ringtrogs 2 eingesetzt, wobei ein Zwischenraum 18 vorhanden ist, welcher von der Troginnenwand, dem Getriebegehäuse 16 und der Unterseite des Rotors 6 gebildet ist. Gegebenenfalls ist der Antriebsmotor 10 auch direkt an das Getriebe angeflanscht. Das Getriebe weist eine Antriebswelle 20 auf, deren oberer Wellenzapfen hier mit gestrichelten Linien angedeutet ist. Der Rotor 6 ist in hier nicht näher zu erläuternder Weise drehbar gelagert, wobei mittels der Antriebswelle 20 die Übertragung der Drehbewegung auf den Rotor 6 erfolgt. Der Rotor 6 weist eine Anzahl von im wesentlichen fest mit ihm verbundenen Mischwerkzeuge 22 auf, welche jeweils einen elastisch oder starr im Rotor gelagerten Mischarm 24 sowie eine Mischschaufel 26 enthalten. Die Mischschaufetn 26 ragen in den Ringtrog 2 bzw. in das dort befindliche und durch die strichpunktierte Linie angedeutete Mischgut 28. Bei Drehung des Rotors 6 drehen sich die Mischschaufeln 26 mit dem Rotor 6. Mit dem Rotor ist ein drehbares Mischwerkzeug 30 verbunden, welches jedoch um eine Achse 32 bezüglich des Rotors 6 drehbar gelhervorgehoben, daß das drehbare Mischwerkzeug grundsätzlich ein oder auch mehrere Mischschaufeln aufweisen kann. Um eine schnelle und gute Vermischung zu erhalten, führt das drehbare Mischwerkzeug eine zur Rotordrehung gegensinnige Drehung durch. Es bedarf keiner besonderen Erwähnung, daß die Mischwerkzeuge gegebenenfalls auch einen anderen Aufbau oder eine Formgebung aufweisen können. So können im Rahmen der Erfindung gegebenenfalls auch sämtliche Mischwerkzeuge um separate Drehachsen bezüglich des Rotors drehbar angeordnet sein, wobei jedoch zum Zwecke der Entleerung des Ringtroges wenigstens ein Mischwerkzeug festzusetzen ist. Bei der dargestellten Ausführungsform ist jedoch in besonders einfacher Weise die Entleerung durchführbar, da auf dem Rotor die Mischwerkzeuge 22, wie bereits erläutert, im wesentlichen drehfest angeordnet sind. Unterhalb des Ringtroges 2 ist eine Entleerungsvorrichtung 40 vorgesehen, um mittels eines Schiebers eine im Boden des Ringtrogs 2 befindliche Öffnung freizugeben bzw. abzusperren.

Fig.2 zeigt eine Aufsicht in Blickrichtung 11 gemäß Fig. 1, wobei jedoch die Abdeckhaube 8 nicht dargestellt ist. Mit dem Rotor 6 sind insgesamt zehn im wesentlichen feststehende Mischwerkzeuge 22 verbunden. Diese Mischwerkzeuge 22 sind in bekannter Weise an unterschiedlich langen Mischarmen und auch in unterschiedlicher Höhe bezüglich der Drehachse angeordnet, um eine gute vermischung des Mischgutes im Ringtrog 2 zu erhalten. Der Rotor 6 ist mit einem seitlichen Ansatz 42 versehen, an welchem das drehbare Mischwerkzeug 30 angeordnet ist. Die Drehbewegung des Rotors 6 ist durch den Pfeil 46 angedeutet. Das Mischwerkzeug 30 führt außerdem eine Drehbewegung in Richtung des Pfeiles 44 aus, wobei die letztere Drehbewegung der Drehung des Rotors in Richtung des Pfeiles 46 überlagert ist. Die Drehung des Mischwerkzeuges 30 erfolgt bevorzugt gegensinnig zur Drehung des Rotors 6. In einer bevorzugten Ausführungsform werden die Mischschaufeln 36,38 gegensinnig gedreht. Somit erfolgt ein Abtrennen des Mischgutes 28 und eine besonders gute Mischung. Es wird somit eine besonders schnelle und intensive Mischung des Mischgutes im Ringtrog 2 erreicht, wozu nur ein äußerst geringer zusätzlicher Aufwand erforderlich ist. Eine Entleerungsöffnung 48 ist durch die etwa halbkreisförmige Linie dargestellt. Die Entleerungsöffnung 48 wird während des Mischens mittels eines Schiebers 50 abgedeckt, welcher zum Zwecke der Entleerung von der oben erläuterten Entleerungsvorrichtung 40 betätigbar ist.

Fig. 3 zeigt einen vergrößerten Teilausschnitt, bei welchem das Getriebegehäuse 16 eine etwa kegelige Form aufweist. Am oberen Ende des Getriebegehäuses 16 ist ein Zahnkranz 52 angeflanscht, welcher eine Innenverzahnung 54 aufweist. Der Zahnkranz 52 kann auch an einer separaten Aufnahmevorrichtung angeflanscht sein. Es ist im Innern 56 des Rotors 6 ein Getriebe 66 vorgesehen, welches über ein Zahnrad 60 mit dem Zahnkranz 52 in Verbindung steht, so daß über das derart ausgebildete Zahnradgetriebe 58 das drehbare Mischwerkzeug 30 antreibbar ist. Der Zahnkranz 52 befindet sich in dem Zwischenraum 18, welcher von der Innenwand 68, dem Getriebegehäuse 16 und der Unterseite 70 des Rotors 6 umgeben ist. Das Mischwerkzeug 30 ist mittels einer Halterungs- und Lagervorrichtung 62 auf dem Rotor 6 angeordnet. Diese Vorrichtung enthält eine Welle 64, an deren unteren Ende das drehbare Mischwerkzeug 30 und an deren obere Ende im Innern des Rotors 6 sich das Getriebe 66 befindet. Der Rotor 6 ist mittels einer Paßfeder mit dem oberen Zapfen der Antriebswelle 20 drehfest verbunden. Durch Drehung der Antriebswelle 20 wird auch der Rotor 6 gedreht. Es ist ersichtlich, daß hierbei aufgrund des mit dem Getriebegehäuse 16 fest verbundenen Zahnkranzes 52 und über das Getriebe 58 auch das Mischwerkzeug 30 eine Eigendrehung um die Achse 32 erfährt. Zwischen dem oberen Rand der Innenwand 68 des Ringtroges 2 und der Unterseite 70 des Rotors 6 befindet sich eine Dichtungsanordnung 72. Diese Dichtungsanordnung 72 weist zwei koaxial zur Antriebswelle 20 angeordnete und mit der Unterseite 70 des Rotors 6 fest verbundene Ringe 74, 76 auf, welche den oberen Teil der Innenwandung 68 umgeben. Es ist somit in besonders einfacher Weise eine Labyrinthdichtung geschaffen, um das Eindringen von Staub oder sonstigen Verschmutzungen aus dem Ringtrog in den Raum 18 hinein weitgehend zu unterbinden. Auf diese Weise wird die Zuverlässigkeit und die Betriebssicherheit nicht unwesentlich verbessert. Der Ringtrog 2 ist in bekannter Weise mit einer Auskleidung 78 versehen. Auch zwischen dem oberen Ende der Auskleidung 78 und dem Ring 74 befindet sich ein Ringspalt, durch welchen somit die Dichtungswirkung in besonders einfacher Weise erhöht wird.

Gegebenenfalls ist insbesondere der Ring 76 als ein Dichtring mit Dichtlippen oder dergl. ausgebildet. Mit einem derartigen Dichtring wird eine zuverlässige Abdichtung erreicht, und zwar entweder allein oder auch im Zusammenwirken mit der oben erläuterten Labyrinthdichtung.

## Patentansprüche

1. Ringtrogzwangsmischer mit einem Mischwerksrotor, welcher von unten über eine über ein Getriebe durch einen Innenraum des Ringtrogs geführte Antriebswelle und einen Antriebsmotor angetrieben wird und mindestens ein in den Ringtrog eingreifendes Mischwerkzeug aufweist, wobei wenigstens eines der Zahnradgetriebe antreibbar ist, welches einen auf dem Getriebegehäuse angeordneten Zahnkranz sowie ein Zahnrad aufweist, dadurch gekennzeichnet, daß eine Troginnenwand (68) vorgesehen ist, welche bis an die Unterseite (70) des Rotors (6) reicht, daß ein Zwischenraum (18) zwischen dem Getriebgehäuse (16) und der Troginnenwand (68) söwie der Unterseite (70) vorhanden ist, in welchem Zwischenraum der Zahnkranz (52) und das Zahnrad (60) für das Mischwerkzeug (30) angeordnet sind.

2. Ringtrogzwangsmischer nach Anspruch 1, dadurch gekennzeichnet, daß die Verzahnung (54) des Zahnkranzes (52) als eine Innerverzahnung ausgebildet ist.

3. Ringtrogzwangsmischer nach Anspruch 1 oder 2, dadurch gekennzeichnet, daß der Zahnkranz (52) an einer separaten Aufnahmevorrichtung angeflanscht ist.

4. Ringtrogzwangsmischer nach einem der Ansprüche 1 bis 3, dadurch gekennzeichnet, daß zwischen dem oberen Rand der Troginnenwand (68) und der Unterseite (70) des Rotors eine Dichtungsanordnung (72) vorgesehen ist, die als Labyrinthdichtung ausgebildet ist oder einen Dichtring (76) mit Dichtlippen oder dgl. aufweist.

5. Ringtrogzwangsmischer nach Anspruch 4, dadurch gekennzeichnet, daß die Dichtungsanordnung (72) zwei zur Antriebswelle (20) koaxiale Ringe (74, 76) aufweist, zwischen welchen der obere Rand der Troginnenwand (68) oder mit diesem verbundene Bauteile hineinragen.

## Claims

1. An annular vat mixer having a mixer rotor, which is driven from below by means of a drive shaft, which is guided via a gearing through an inner space in the annular vat, and a drive motor, and which comprises at least one mixing implement which penetrates the annular vat, at least one of the mixing implements being rotatable and being driven by the drive shaft via a toothed gearing, which comprises a toothed wheel rim disposed on the gearing housing and a toothed wheel, characterised in that a vat inner wall (68) is provided, which extends as far as the underside (70) of the rotor (6), and an intermediate space (18) is provided between the gearing housing (16), the vat inner wall (68) and the underside (70), in which intermediate space (18) the toothed wheel rim (52) and the toothed wheel (60) for the mixing implement (30) are arranged.

2. An annular vat mixer according to claim 1, characterised in that the toothing (54) of the toothed wheel rim (52) is formed as an internal toothing.

3. An annular vat mixer according to claim 1 or 2, characterised in that the toothed wheel rim (52) is flange-mounted on a separate receiving device.

4. An annular vat mixer according to any one of claims 1 to 3, characterised in that a sealing device (72) is arranged between the upper edge of the annular vat mixer (68) and the underside (70) of the rotor, which sealing device is formed as a labyrinth seal or comprises a sealing ring (76) having sealing lips or the like.

5. An annular vat mixer according to claim 4, characterised in that the sealing device (72) comprises two rings (74, 76), which are coaxial to the drive shaft (20), and between which the upper edge of the vat inner wall (68) or the associated component parts project.

## Revendications

1. Mélangeur à action positive à auge annulaire comprenant un rotor d'organe mélangeur qui est entraîné par dessous, par l'intermédiaire d'un arbre d'entraînement qui passe, par l'intermédaire d'un mécanisme de transmission, à travers un espace intérieur de l'auge annulaire, et par un moteur d'entraînement, et qui présente au moins un outil mélangeur qui s'engage dans l'auge annulaire, et dans lequel au moins.un des outils mélangeurs est rotatif et peut être entraîné par l'arbre d'entraînement par l'intermédiaire d'un mécanisme de transmission à engrenages qui présente une couronne dentée agencée sur le carter du mécanisme de transmission ainsi qu'une roue d'engrenages, CARACTERISE EN CE QU'il est prévu une paroi intérieure (68) de l'auge qui se prolonge jusqu'à la face inférieure (70) du rotor (6), EN CE QU'un espace annulaire (18) est prévu entre le carter (16) du mécanisme de transmission et la paroi intérieure (68) de l'auge ainsi que la face inférieure (70), espace annulaire dans lequel sont disposés la couronne dentée (62) et la roue d'engrenages (60) entraînant l'outil mélangeur (30).

2. Mélangeur à action positive à auge annulaire selon la revendication 1, CARACTERISE EN CE QUE la denture (54) de la couronne dentée (52) est constituée par une denture intérieure.

3. Mélangeur à action positive à auge annulaire selon la revendication 1 ou la revendication 2, CARACTERISE EN CE QUE la couronne dentée (52) est fixée par une bride à un dispositif récepteur séparé.

4. Mélangeur à action positive à auge annulaire selon l'une des revendications 1 à 3, CARACTERISE EN CE QUE entre le bord supérieur de la paroi intérieure (68) de l'auge et la face inférieure (70) du rotor est prévu un dispositif d'étanchéité (72) qui constitue un joint à labyrinthe ou présente un anneau d'étanchéité (76) muni de lèvres d'étanchéité ou équivalents.

5. Mélangeur à action positive à auge annulaire selon la revendication 4, CARACTERISE EN CE QUE le dispositif d'étanchéité (72) présente deux anneaux (74, 76) coaxiaux à l'arbre d'entraînement (20) et entre lesquels s'engagent le bord supérieur de la paroi intérieure (68) de l'auge ou des éléments solidaires de ce bord.
